# EUROPÄISCHE PATENTSCHRIFT

(11) **EP 3 603 459 B1**
(45) Veröffentlichungstag und Bekanntmachung des Hinweises auf die Patenterteilung: **28.09.2022**
(21) Anmeldenummer: 19189661.2
(22) Anmeldetag: 01.08.2019
(51) Int. Cl.: A47G 19/22, B65D 47/28, B65D 77/28

(54) **GETRÄNKEBEHÄLTNIS, INSBESONDERE GETRÄNKEFLASCHE, GETRÄNKEKARTON ODER GETRÄNKEDOSE, MIT EINEM TRINKHALM, DER ZUR REGULIERUNG DER ZUFLUSSMENGE EINGERICHTET IST**
BEVERAGE CONTAINER, IN PARTICULAR A BEVERAGE BOTTLE, A BEVERAGE BOX OR A BEVERAGE CAN, COMPRISING A DRINKING STRAW THAT IS DIRECTED TO REGULATE THE SUPPLY QUANTITY
RÉCIPIENT POUR BOISSONS, EN PARTICULIER BOUTEILLE POUR BOISSONS, CARTON POUR BOISSONS OU BOÎTES POUR BOISSON, DOTÉ D'UNE PAILLE POUR BOISSON CONÇUE POUR RÉGULER LE DÉBIT DU LIQUIDE

(30) Priorität: 02.08.2018 DE 102018118805; 18.09.2018 DE 102018122812
(43) Veröffentlichungstag der Anmeldung: 05.02.2020
(73) Patentinhaber: Abbasi, Hamid, 41372 Niederkrüchten (DE)
(72) Erfinder: Abbasi, Hamid, 41372 Niederkrüchten (DE)
(74) Vertreter: Dekker, Lothar Karl Rudolf

(56) Entgegenhaltungen:
- DE-A1- 10 305 286
- US-A- 2 948 453
- US-A- 3 173 566
- US-A- 4 291 814
- US-A- 5 513 762
- US-A1- 2009 065 605

## Beschreibung

Die vorliegende Erfindung betrifft ein Getränkebehältnis, insbesondere eine Getränkeflasche, einen Getränkekarton oder eine Getränkedose, mit einem verschließbaren Innenraum und einem mit dem Innenraum verbundenen Trinkhalm gemäß dem Anspruch 1.

Aus der Gebrauchsmusterschrift DE 20 2014 106 275 U1 ist ein als Trinkflasche ausgebildetes Getränkebehältnis mit einem verschließbaren Innenraum und einem mit dem Innenraum verbundenen Trinkhalm bekannt. Der Trinkhalm umfasst ein Trinkelement, welches aus dem Innenraum herausragt und am äußeren Ende eine Trinköffnung aufweist, sowie einen in den Innenraum hineinragenden Durchgangskanal, durch welchen die Trinköffnung mit dem Innenraum verbunden ist. Der Trinkhalm ist zur Regulierung der Zuflussmenge eingerichtet. Hierzu weist der Trinkhalm ein in dem Durchgangskanal angeordnetes Trinkventil auf.

Aus der US 2009/0065605 A1 ist ein Getränkebehältnis gemäß dem Oberbegriff des Anspruches 1 bekannt.

Ausgehend von dem vorstehend genannten Stand der Technik liegt der Erfindung die Aufgabe zugrunde, ein Getränkebehältnis der eingangs genannten Art weiterzubilden, welches sich durch einen Trinkhalm auszeichnet, der eine vereinfachte Regulierung der Zuflussmenge ermöglicht und der einfacher und kostengünstiger herstellbar ist.

Diese Aufgabe wird erfindungsgemäß durch die Merkmale des unabhängigen Anspruches 1. Vorteilhafte Weiterbildungen sind Gegenstand der von dem unabhängigen Anspruch abhängigen Unteransprüche.

Gemäß dem Anspruch 1 wird ein Getränkebehältnis mit einem verschließbaren Innenraum und einem mit dem Innenraum verbundenen Trinkhalm, der zur Regulierung der Zuflussmenge eingerichtet ist, vorgeschlagen, wobei der Trinkhalm einen ersten rohrförmigen Abschnitt und einen zweiten rohrförmigen Abschnitt umfasst, welcher in den ersten Abschnitt eingeführt und relativ zu diesem bewegbar ist, wobei der erste Abschnitt und der zweite Abschnitt jeweils an einem unteren Ende mit einer Eintrittsöffnung und an einem oberen Ende mit einer Austrittsöffnung versehen sind, wobei der erste Abschnitt und der zweite Abschnitt am unteren Ende jeweils einen geschlossenen Boden und unmittelbar oberhalb des geschlossenen Bodens jeweils eine sich abschnittsweise in Umfangsrichtung des ersten Abschnitts bzw. des zweiten Abschnitts erstreckende, als Eintrittsöffnung ausgebildete Ausnehmung mit korrespondierender Kontur aufweisen, wobei sich die Ausnehmungen durch eine Relativbewegung des zweiten Abschnitts um dessen Längsachse in eine Verschlussstellung, in der die Ausnehmungen des zweiten Abschnitts und des ersten Abschnitts durch die Mantelfläche des jeweils anderen Abschnitts des Trinkhalmes verschlossen sind, in eine Trinkstellung des Trinkhalmes überführen lassen, in welcher die Ausnehmungen einander zumindest abschnittsweise überlappen, um einen Durchfluss durch den Trinkhalm zu ermöglichen. Dabei wird der zweite Abschnitt des Trinkhalmes durch eine Drehbewegung um die Längsachse des Trinkhalmes von der Verschlussstellung in die Trinkstellung überführt und umgekehrt. Insbesondere kann eine Drehbewegung des zweiten Abschnitts um bis zu 180° erforderlich sein, um die beiden als Eintrittsöffnungen ausgebildeten Ausnehmungen des ersten Abschnitts und des zweiten Abschnitts aus der Verschlussstellung bis in eine deckungsgleiche Position in der Trinkstellung zu überführen, in welcher der maximale Durchfluss durch den Trinkhalm erreicht werden kann. Der Trinkhalm wirkt somit wie eine regulierbare Zuflussarmatur, denn hier wird der Zufluss der Flüssigkeit in dem Getränkebehältnis wie beim Zudrehen eines Wasserhahns bestimmt.

Bevorzugt können die Ausnehmungen eine kreisförmige, ovale oder halbovale Form aufweisen. Die Ausnehmungen können sich ausgehend von dem geschlossenen Boden in Längsrichtung des ersten und des zweiten Abschnittes erstrecken. Auf diese Weise kann bei der Entleerung des Getränkebehältnisses ein verbleibender Flüssigkeitsrest minimiert werden. Die Ausnehmungen bilden Schnittstellen, deren einstellbare Überlappung der Regulierung des Zuflusses durch den Trinkhalm dient. Unmittelbar oberhalb des geschlossenen Bodens des ersten Abschnittes bzw. des zweiten Abschnittes angeordnet heißt, dass die jeweilige Ausnehmung den jeweiligen Boden zumindest tangiert.

Da die Ausnehmungen unmittelbar oberhalb des jeweiligen geschlossenen Bodens des ersten Abschnitts und des zweiten Abschnitts angeordnet sind und wenn dabei der erste Abschnitt und der zweite Abschnitt sich im Innenraum des Getränkebehältnisses im Wesentlichen bis zum Boden erstrecken, kann eine im Getränkebehältnis verbleibende Restmenge an Flüssigkeit minimiert werden.

Weiterhin können der erste Abschnitt und der zweite Abschnitt annähernd die gleiche Länge aufweisen.

Vorzugsweise kann unterhalb der Austrittsöffnung des ersten Abschnitts zumindest ein radialer, nach innen gerichteter Vorsprung angeordnet sein. Der Innendurchmesser des Vorsprungs ist derart bemessen, dass dieser den eingeführten zweiten Abschnitt formschlüssig umschließt. Dem radialen Vorsprung an dem ersten Abschnitt kommt eine Dichtfunktion zu.

Zudem kann an dem zweiten Abschnitt zumindest ein radialer, nach außen gerichteter Vorsprung angeordnet sein, mit dem sich der zweite Abschnitt nach seiner Einführung in den ersten Abschnitt auf dem radialen Vorsprung abstützt. Die Abmessungen des radialen Vorsprungs des zweiten Abschnitts sind derart gewählt, dass der radiale Vorsprung an der Innenwand des ersten Abschnitts formschlüssig anliegt. Der Vorsprung kann an dem zweiten Abschnitt angeformt sein.

Alternativ kann zumindest der Vorsprung des zweiten Abschnitts als ein ringförmiges Element ausgeführt sein, welches auf den zweiten Abschnitt aufschiebbar ist. Der Vorsprung kann als separat ausgeführtes ringförmiges Element auf dem zweiten Abschnitt befestigt werden.

Insbesondere kann der Trinkhalm an dem oberen Ende des zweiten Abschnitts einen zumindest abschnittsweise gekrümmten Ausströmabschnitt aufweisen. Der Ausströmabschnitt ragt insbesondere aus dem Innenraum des Getränkebehältnisses hinaus. Durch den Ausströmabschnitt lässt sich die in dem Getränkebehältnis enthaltene Flüssigkeit in Trinkstellung des Trinkhalmes ansaugen.

Bevorzugt kann der erste Abschnitt an einem Innenwandabschnitt des Getränkebehältnisses angeordnet sein. Durch die Befestigung des ersten Abschnitts wird die Handhabung des Trinkhalmes vereinfacht, da die Ausnehmung respektive Eintrittsöffnung des ersten Abschnitts eine stets gleiche Position relativ zum zweiten Abschnitt einnimmt. Für die Regulierung der Zuflussmenge bedarf es somit nur der Drehbewegung des zweiten Abschnitts um die Längsachse, um die gewünschte Zuflussmenge einzustellen, die sich aus dem Grad der Überlappung der beiden Ausnehmungen ergibt.

Insbesondere kann das Getränkebehältnis einen unteren Behälterteil und einen oberen Behälterteil aufweisen, wobei der untere Behälterteil einen Außendurchmesser aufweist, der größer als ein Außendurchmesser des oberen Behälterteils ist, sodass sich ein radialer Absatz zwischen dem unteren und dem oberen Behälterteil ausbildet, in dem eine Durchtrittsöffnung angeordnet ist, durch die der zweite Abschnitt in den ersten Abschnitt einführbar ist.

Dabei kann benachbart zu der Durchtrittsöffnung außenseitig an dem oberen Behälterteil eine Aussparung ausgebildet sein, in welcher der Ausströmabschnitt des zweiten Abschnitts des Trinkhalmes ablegbar ist, wobei sich der Trinkhalm in der den Durchfluss unterbrechenden Verschlussstellung befindet.

Um den Trinkhalm in die Trinkstellung zu überführen, wird der Ausströmabschnitt aus der Aussparung bis zu einem Winkel von etwa 180 herausgeschwenkt. Zusätzlich kann die Aussparung an ihrer dem freien Ende des Ausströmabschnittes zugewandten Seite mit einem Gummikörper versehen sein, welcher das freie Ende des Ausströmabschnittes in abgelegter Position abdichtet. Die Aussparung kann als eine Furche oder eine Fuge in dem oberen Behälterteil ausgebildet sein, in welche der Ausströmabschnitt ablegbar ist, wenn der Trinkhalm in seine Verschlussstellung überführt wurde. Die als Furche oder Fuge ausgebildete Aussparung kann den Ausströmabschnitt zumindest abschnittsweise im Wesentlichen formschlüssig aufnehmen.

Bevorzugt kann das Getränkebehältnis als eine Trinkflasche ausgebildet sein, die aus einem Kunststoff oder einem Metall, insbesondere einem Leichtmetall, hergestellt wird.

In bevorzugter Weiterbildung besitzt der Trinkhalm eine Ausgießfunktion. Diese stellt sich ein, wenn die beiden Ausnehmungen des ersten und des zweiten Abschnitts in Deckung gebracht werden. Durch Schwenken des Getränkebehältnisses quer zur Längsachse des Trinkhalmes kann Flüssigkeit durch den Trinkhalm auslaufen, ohne dass es einer Sogwirkung bedarf.

Die durch das Getränkebehältnis und den Trinkhalm erzielbare Mehrfachfunktion hat den Vorteil, dass der Inhalt des Getränkebehältnisses gesichert ist. Zum Beispiel beim Autofahren oder beim Profiradsport kann aus dem jeweiligen Getränkebehältnis getrunken werden, ohne dass der Kopf des Fahrers nach oben geneigt werden muss und während der (Auto-)Fahrt die Kleidung oder die Umgebung durch auslaufende Flüssigkeit schmutzig wird.

Um sicher zu gehen, dass das jeweilige Getränkebehältnis zuvor nicht berührt worden ist, im Sinne von unbenutzt, wird am äußeren Körper des Getränkebehältnisses, bevorzugt an der Stelle, an welcher der Ausströmabschnitt des Trinkhalmes in der Ausnehmung fixiert ist, mit einem Siegel (wie z.B. beim Honigbehälter) versehen. Folglich wird beim Erstgebrauch dieses Siegel zunächst angebrochen.

Besonders bevorzugt kann das Getränkebehältnis als eine Getränkeflasche oder ein Getränkekarton (Tetra Pak) ausgebildet sein.

Gemäß einer nicht beanspruchten Ausführung wird ein Getränkebehältnis mit einem verschließbaren Innenraum und einem mit dem Innenraum verbundenen Trinkhalm, der zur Regulierung der Zuflussmenge eingerichtet ist, vorgeschlagen, wobei der Trinkhalm einen ersten rohrförmigen Abschnitt und einen zweiten rohrförmigen Abschnitt umfasst, welcher in den ersten Abschnitt einführbar und relativ zu diesem bewegbar ist, wobei der erste Abschnitt und der zweite Abschnitt jeweils an einem unteren Ende mit einer Eintrittsöffnung und an einem oberen Ende mit einer Austrittsöffnung versehen sind, wobei der erste Abschnitt am unteren Ende einen geschlossenen Boden und oberhalb des geschlossenen Bodens eine sich abschnittsweise in Umfangsrichtung des ersten Abschnitts erstreckende als Eintrittsöffnung ausgebildete Ausnehmung aufweist, die unmittelbar oberhalb des geschlossenen Bodens des ersten Abschnitts angeordnet ist, wobei sich die Ausnehmung durch eine Relativbewegung des zweiten Abschnitts in eine Verschlussstellung des Trinkhalmes, in der die Ausnehmung des ersten Abschnitts durch die Mantelfläche des zweiten Abschnitts verschlossen ist, in eine Trinkstellung des Trinkhalmes überführen lässt, in welcher die Ausnehmung einen Durchfluss durch den Trinkhalm ermöglicht. Dabei wird der zweite Abschnitt des Trinkhalmes durch eine Längsbewegung in axialer Richtung des ersten Abschnitts von der Verschlussstellung in die Trinkstellung überführt und umgekehrt. Das abschnittsweise Herausziehen des zweiten Abschnitts ermöglicht das Entnehmen der in dem Getränkebehältnis enthaltenen Flüssigkeit durch die zumindest teilweise Freigabe der Ausnehmung respektive der Eintrittsöffnung im ersten Abschnitt. Durch das Hineinschieben des zweiten Abschnitts bis zum Erreichen des Bodens des ersten Abschnitts wird die Ausnehmung im ersten Abschnitt wieder verschlossen. Durch die unmittelbar oberhalb des geschlossenen Bodens des ersten Abschnitts angeordnete Ausnehmung kann eine im Getränkebehältnis verbleibende Restmenge an Flüssigkeit minimiert werden.

Insbesondere kann die Ausnehmung des ersten Abschnitts eine kreisförmige, ovale oder halbovale Form aufweisen. Unmittelbar oberhalb des geschlossenen Bodens angeordnet heißt, dass die Ausnehmung den Boden des ersten Abschnittes zumindest tangiert.

Bevorzugt kann der erste Abschnitt ausgehend von seiner Eintrittsöffnung am unteren Ende hin zu seiner Austrittsöffnung am oberen Ende einen abnehmenden Verlauf seines Innendurchmessers aufweisen. Der erste Abschnitt kann in axialer Richtung insbesondere einen konischen Verlauf aufweisen.

Weiterhin kann der zweite Abschnitt einen, insbesondere durchgängigen, Außendurchmesser aufweisen, der kleiner als der Innendurchmesser des ersten Abschnitts an seinem oberen Ende ist. Hierdurch kann die Ausziehlänge des zweiten Abschnitts relativ zu dem ersten Abschnitt begrenzt werden.

Gemäß einer bevorzugten Weiterbildung können an dem zweiten Abschnitt im Bereich oberhalb der Ausnehmung des ersten Abschnitts zwei radial nach außen gerichtete Vorsprünge ausgebildet sind, die in axialer Richtung zueinander beabstandet angeordnet sind. Die insbesondere ringförmigen Vorsprünge dienen einerseits dazu, für die stabile Halterung des Trinkhalmes während der Nutzung zu sorgen und andererseits verhindern sie, dass der Inhalt des Getränkebehältnisses in dem zweiten Abschnitt höher ragt, als dort, wo diese ringförmigen Vorsprünge sich befinden. Den Vorsprüngen kommt damit zusätzlich eine Dichtfunktion zu. Ferner bleibt der zweite Vorsprung - vom Boden des Getränkebehältnisses aus betrachtet der mit größerem Abstand zum Boden an dem zweiten Abschnitt angeordnete Vorsprung, allerhöchstens dort hängen, wo der erste Abschnitt einen Innendurchmesser aufweist, der kleiner als der Außendurchmesser des Vorsprungs auf dem ersten Abschnitt ist.

Vorzugsweise kann der Innenraum durch ein Verschlusselement wiederverschließbar sein, wobei das Verschlusselement als eine Sicherheitskappe oder eine Hebellasche ausgebildet ist. Das Verschlusselement bleibt nach erstmaliger Betätigung zum Öffnen des Getränkebehältnisses mit diesem derart verbunden, dass eine durch das Verschlusselement freigegebene Öffnungsstelle zumindest abdeckbar ist.

Insbesondere kann der zweite Abschnitt des Trinkhalmes mit seinem freien Ende unterhalb des Verschlusselementes abschnittsweise aus dem Innenraum herausragen. Durch das Öffnen des Getränkebehältnisses mittels des Verschlusselements wird der zweite Abschnitt des Trinkhalms zugänglich gemacht, um diesen abschnittsweise herausziehen zu können. Dabei werden die zueinander beabstandeten Vorsprünge an dem zweiten Abschnitt ebenfalls nach oben gezogen.

Um den Inhalt des Getränkebehältnisses mehrfach genießen zu können kann der zweite Abschnitt wieder nach unten zum Boden des ersten Abschnitts des Trinkhalmes gedrückt werden. Durch die Luft, die sich im Inneren des ersten Abschnitts des Trinkhalmes befindet und mithilfe der beiden äußeren ringförmigen Vorsprünge an dem zweiten Abschnitt wird die gesamte Flüssigkeit, die sich noch in dem Trinkhalm befindet, dort heraus und wieder in die Dose hineingepresst, sodass der Trinkhalm im Wesentlichen frei von der Flüssigkeit wird. Mit dem Erreichen des Bodens des Getränkebehältnisses trifft das Ende des ersten Abschnitts auf den geschlossenen Boden des zweiten Abschnitts, wodurch die Ausnehmung verschlossen wird, so dass alles dicht wird. Wegen der beiden ringförmigen Vorsprünge kann auch keine Flüssigkeit mehr austreten. Folglich kommt auch an dieser Stelle die Regulierung der Zuflussmenge zum Tragen.

Bevorzugt können der erste Abschnitt und der zweite Abschnitt aus einem Kunststoff und/oder Aluminium bestehen. Bevorzugt besteht der erste Abschnitt aus Aluminium oder einem transparenten Kunststoff. Der zweite Abschnitt besteht bevorzugt aus Aluminium. Bevorzugt können das als Sicherheitskappe oder Hebellasche ausgeführte Verschlusselement und der Trinkhalm in glänzendem Aluminium gewählt werden, um einen interessanten und aufregenden Eindruck insbesondere bei den jungen Konsumenten zu erzielen.

Besonders bevorzugt kann das Getränkebehältnis als eine Getränkedose ausgebildet sein.

Falls als Material für den zweiten Abschnitt des Trinkhalmes ein transparenter Kunststoff zum Einsatz kommen sollte, dann muss das Recycling nach dem heutigen Stand der Technik erfolgen: Die gebrauchte Getränkedose wird komplett zerkleinert und in ein Wasserbad gegeben. Hierin wird der Kunststoff, welches wegen dessen Leichtigkeit nach oben schwimmt, vom Rest der Getränkedose getrennt.

Die vorliegende Erfindung wird anhand von in den Zeichnungen dargestellten Ausführungsbeispielen näher erläutert.

Es zeigen:
- Fig. 1: einen zur Regulierung des Zuflusses eingerichteten Trinkhalm;
- Fig. 2: eine schematische Darstellung eines als Getränkeflasche ausgebildeten Getränkebehältnisses mit dem Trinkhalm gemäß Fig. 1;
- Fig. 3: eine schematische Außen- und eine Innenansicht einer Oberseite eines als Getränkedose ausgebildeten Getränkebehältnisses gemäß einer zweiten Ausführungsform;
- Fig. 4: einen zur Regulierung des Zuflusses eingerichteten Trinkhalm gemäß der zweiten Ausführungsform; und
- Fig.5: eine schematische Darstellung des Getränkebehältnisses mit dem Trinkhalm gemäß Fig. 4.

In Fig. 1 ist ein zur Regulierung des Zuflusses beim Ansaugen aus einem Getränkebehältnis 14 eingerichteter Trinkhalm 1 schematisch dargestellt. Der Trinkhalm 1, auch aufgrund seiner ursprünglichen Fertigung aus Stroh als Strohhalm bezeichnet, umfasst einen ersten rohrförmigen Abschnitt 2 und einen zweiten rohrförmigen Abschnitt 3. An den zweiten Abschnitt 3 schließt sich ein Ausströmabschnitt 4 an.

Der erste Abschnitt 2 hat eine Länge von 130 mm und weist einen Innendurchmesser von 6,2 mm auf. Der erste Abschnitt 2 weist an einem Ende einen geschlossenen Boden 5 auf, der den ersten Abschnitt 2 in zur Längsachse 12 des Trinkhalmes 1 radialer Richtung vollständig verschließt. Am gegenüberliegenden Ende befindet sich eine Austrittsöffnung 6. Unmittelbar oberhalb des geschlossenen Bodens 5 befindet sich eine abschnittsweise in Umfangsrichtung des ersten Abschnitts 2 erstreckende Eintrittsöffnung 7. Die Eintrittsöffnung 7 ist als eine halbovale Ausnehmung 7a ausgeführt, sie sich abschnittsweise in Umfangsrichtung des ersten Abschnitts 2 erstreckt. Die Ausnehmung 7a weist, ausgehend vom Boden 5, eine axiale Erstreckung von 8 mm auf. Unterhalb der Austrittsöffnung 6 des ersten Abschnitts 2 ist ein umlaufender, nach innen gerichteter Vorsprung 8 angeordnet. Der umlaufende Vorsprung 8 weist eine Tiefe von 0,2 mm, d.h. eine radiale Erstreckung von 0,1 mm auf, so dass sich der Innendurchmesser des ersten Abschnittes 2 an dieser Stelle auf 6 mm verengt. Vom Boden des Getränkebehältnisses 14 aus gesehen, ist der umlaufende Vorsprung in 120 mm Höhe in dem ersten Abschnitt 2 angeordnet.

Der zweite Abschnitt 3 weist eine Länge von 130 mm und einen Innendurchmesser von 6 mm auf. Der zweite Abschnitt 3 weist an einem Ende einen geschlossenen Boden 9 auf, der den zweiten Abschnitt 3 radialer Richtung vollständig verschließt. Am gegenüberliegenden Ende befindet sich eine Austrittsöffnung 11. Unmittelbar oberhalb des geschlossenen Bodens 9 befindet sich eine abschnittsweise in Umfangsrichtung des zweiten Abschnitts 3 erstreckende Eintrittsöffnung 10. Die Eintrittsöffnung 10 ist als eine halbovale Ausnehmung 10a ausgeführt, die sich abschnittsweise in Umfangsrichtung des zweiten Abschnitts 3 erstreckt. Die Ausnehmung 10a weist, ausgehend vom Boden 9, eine axiale Erstreckung von 8 mm auf. Die Kontur der Ausnehmung 10a korrespondiert mit der Kontur der Ausnehmung 7a. Der Ausströmabschnitt 4 hat eine Länge von 60 mm und eine Neigung von 45°. Die Eintrittsöffnung 10 bzw. Ausnehmung 10a ist um 180° versetzt zur Austrittsöffnung 11 am Ende des Ausströmabschnittes 4 angeordnet. Unmittelbar oberhalb des geschlossenen Bodens 5, 9 des ersten Abschnittes 2 bzw. des zweiten Abschnittes 3 angeordnet heißt, dass die jeweilige Ausnehmung 7a, 10a den jeweiligen Boden 5, 9 zumindest tangiert.

Die Darstellung in Fig. 2 zeigt eine schematische Darstellung eines als Getränkeflasche ausgebildeten Getränkebehältnisses 14 mit dem Trinkhalm 1 gemäß Fig. 1 in einer Verschlussstellung. Das Getränkebehältnis 14 umfasst einen unteren Behälterteil 15 und einen oberen Behälterteil 16. Der obere Behälterteil 16 weist eine Öffnung zum Befüllen auf, die durch einen Deckel 17 verschließbar ist. Der untere Behälterteil 15 weist einen Außendurchmesser von 80 mm auf. Der obere Behälterteil 16 weist einen Außendurchmesser von 60 mm auf. Aufgrund der Durchmesserreduzierung zwischen dem unteren Behälterteil 15 und dem oberen Behälterteil 16 bildet sich ein radialer Absatz 20 aus. In dem radialen Absatz 20 ist eine Durchtrittsöffnung 21 angeordnet, durch die der zweite Abschnitt 3 des Trinkhalmes 1 in den ersten Abschnitt 2 einführbar ist. Das Getränkebehältnis 14 kann auch als ein Getränkekarton mit einem hinsichtlich der Zuflussmenge regulierbaren Trinkhalm 1 ausgeführt sein.

Benachbart zu der Durchtrittsöffnung 21 ist außenseitig an dem oberen Behälterteil 16 ist eine Aussparung 18 ausgebildet, in welcher der Ausströmabschnitt 4 des zweiten Abschnitts 3 des Trinkhalmes 1 ablegbar ist. Im Bereich der Austrittsöffnung 11 des Ausströmabschnittes 4 befindet sich ein als Dichtelement ausgeführter Gummikörper 19, der die Austrittsöffnung 11 in abgelegter Position verschließt, um ein ungewolltes Austreten der Flüssigkeit zu verhindern. Die Aussparung 18 kann als Furche oder Fuge in dem oberen Behälterteil 16 ausgebildet sein. Der Ausströmabschnitt 4 ist, wenn der Trinkhalm 1 in seine Verschlussstellung überführt wurde, im Wesentlichen formschlüssig in der als Furche oder Fuge ausgeführten Aussparung 18 abgelegt.

Die Darstellung in Fig. 2 zeigt den Trinkhalm 1 in seiner Verschlussstellung. In der Verschlussstellung des Trinkhalmes 1 wird die Eintrittsöffnung 7 des ersten Abschnitts 2 durch die Mantelfläche des zweiten Abschnitts 3 und die Eintrittsöffnung 10 des zweiten Abschnitts 3 durch die Mantelfläche des ersten Abschnitts 2 verschlossen, indem die Ausnehmungen 7a, 10a um 180° zueinander versetzt zueinander positioniert sind.

Die Eintrittsöffnung 7 des ersten Abschnitts 2 und die Eintrittsöffnung 10 des zweiten Abschnitts 3 lassen sich durch eine Relativbewegung des zweiten Abschnitts 3 um die Längsachse 12 aus der Verschlussstellung des Trinkhalmes 1 in eine Trinkstellung des Trinkhalmes 1 überführen. In der Trinkstellung überlappen die Eintrittsöffnungen 7, 10 einander zumindest abschnittsweise, um einen Durchfluss durch den Trinkhalm 1 zu ermöglichen. Der Grad der Überlappung der Eintrittsöffnungen 7, 10 reguliert dabei die Durchflussmenge durch den Trinkhalm 1. Die Betätigung erfolgt durch das Schwenken des Ausströmabschnittes 4 um die Längsachse 12.

Bei einem Trinkbedarf wird der Ausströmabschnitt 4 des Trinkhalmes 1 aus der oben genannten Aussparung 18 und dem Gummikörper 19 gelöst und um bis zu 180° gewendet, sodass die in Verschlussstellung voneinander abgewandten Ausnehmungen 7a und 10a des ersten Abschnitts 2 und des zweiten Abschnitts 3 im Inneren des Getränkebehältnisses 14 ineinander fallen bzw. deckungsgleich übereinander liegen und so der Weg für das Eindringen der im Getränkebehältnis 14 enthaltenen Flüssigkeit in den Trinkhalm 1 vollständig geöffnet wird.

Einerseits kann zum Trinken an dem Trinkhalm 1 gesogen werden und andererseits hat der Trinkhalm 1 eine Gießfunktion, wenn der Inhalt in dem Getränkebehältnis 14 wie ein Glas gegossen wird, insbesondere ohne zu kleckern.

Nach dem Trinkgenuss kann der Ausströmabschnitt 4 des Trinkhalmes 1 wieder gewendet und in die Aussparung 18 mit dem Gummikörper 19 gelegt werden. Folglich kommt an dieser Stelle die Funktion des Trinkhalmes 1 zur Regulierung der Zuflussmenge zum Tragen, denn hier wird der Zufluss der Flüssigkeit wie beim Zudrehen eines Wasserhahns bestimmt.

In Fig. 3 sind eine Außen- und eine Innenansicht einer Oberseite eines als Getränkedose 22 ausgebildeten Getränkebehältnisses gemäß einer zweiten Ausführungsform dargestellt. Die Getränkedose 22 weist einen Dosendeckel 23 auf, der mit einer Öffnungsstelle 24 versehen ist. Die Öffnungsstelle 24 ist durch ein als eine Sicherheitskappe 25 oder eine Hebellasche ausgebildetes Verschlusselement verschlossen. Die Sicherheitskappe 25 hat eine Länge von 20 mm und eine Breite von 12 mm (ähnlich wie die Laffe eines Löffels), die vor dem Öffnen mit der Getränkedose 22 fest verbunden ist und somit dazu dient, die Unberührtheit der Getränkedose 22 zu garantieren. Beim Öffnen der Getränkedose 22 wird die Sicherheitskappe 25 aufgeklappt und an einer Seite vom Dosendeckel 23 getrennt. Die Sicherheitskappe 25 kann zwar wieder zugeklappt werden, weil sie an einer Seite mit dem Dosendeckel 23 verbunden ist, um den Inhalt der Getränkedose 22 zu schützen, aber sie ist nicht mehr mit der Getränkedose 22 völlig einheitlich verbunden, wie dies vor dem erstmaligen Öffnen der Getränkedose 22 der Fall gewesen ist. Folglich dient die Sicherheitskappe 25 einerseits dafür, um die Unberührtheit der Getränkedose 22 zu demonstrieren und andererseits dafür, dass kein Fremdkörper in die Getränkedose 22 hineindrängt.

Fig. 4 zeigt einen zur Regulierung des Zuflusses eingerichteten Trinkhalm 26 gemäß der zweiten Ausführungsform. Der Trinkhalm 26 umfasst einen ersten rohrförmigen Abschnitt 27 und einen zweiten rohrförmigen Abschnitt 31. Der zweite rohrförmige Abschnitt 31, der der Entnahme von in der Getränkedose 22 enthaltener Flüssigkeit dient, ist nach dem Öffnen der Getränkedose 22 in den ersten Abschnitt 27 einführbar. Der erste Abschnitt 27 und der zweite Abschnitt 31 sind jeweils an einem unteren Ende mit einer Eintrittsöffnung 30 bzw. 32 und an einem oberen Ende mit einer Austrittsöffnung 29 bzw. 33 versehen. Der erste Abschnitt 27 weist an seinem unteren Ende einen geschlossenen Boden 28 auf. Unmittelbar oberhalb des geschlossenen Bodens 28 befindet sich eine abschnittsweise in Umfangsrichtung des ersten Abschnitts 27 erstreckende, als Eintrittsöffnung 30 ausgebildete Ausnehmung 30a.

Der erste rohrförmige Abschnitt 27 ist ein 129 mm langes Rohr, welches entweder aus Aluminium oder aus einem durchsichtigen Kunststoff besteht. Der erste Abschnitt 27 hat im Bereich seiner Eintrittsöffnung 30 einen Innendurchmesser von etwa 7 mm und erreicht den Boden der Getränkedose 22. Die die Eintrittsöffnung 30 bildende Ausnehmung 30a am unteren Ende des ersten Abschnitts 27 (vom Boden 28 des ersten Abschnitts 27 aus gesehen) weist eine halbovale Form auf, mit einer Breite von 5 mm und, ausgehend vom Boden 28, einer Höhe von 5 mm. Die Ausnehmung 30a ist unmittelbar oberhalb des geschlossenen Bodens 28 des ersten Abschnitts 27 angeordnet. Der obere Teil des ersten Abschnitts 27, der mit dem Dosendeckel 23 der Getränkedose 22 verbunden ist, hat einen Innendurchmesser von etwa 6 mm. Der erste rohrförmige Abschnitt 27 verjüngt sich in axialer Richtung.

In den ersten Abschnitt 27 ist der zweite Abschnitt 31 einführbar. Der zweite Abschnitt 31 ist in dem ersten Abschnitt 27 relativ zu diesem in axialer Richtung, d.h. in Längsrichtung des ersten Abschnitts 27, bewegbar angeordnet. Der zweite Abschnitt 31 weist eine Länge von 132 mm auf und besteht bevorzugt aus (glänzendem) Aluminium. Der zweite Abschnitt 31 ist etwa 2 mm länger ausgeführt als die Getränkedose 22 selbst, so dass der zweite Abschnitt 31 somit aus der Getränkedose 22 herausragt bzw. über den Dosendeckel 23 hinausragt, wenn der zweite Abschnitt 31 bis zum Boden 28 des ersten Abschnitts 27 in diesen eingeschoben wurde. Der äußere Durchmesser des zweiten rohrförmigen Abschnitts 31 beträgt 5 mm.

Vom Boden 28 des ersten Abschnittes 27 aus betrachtet, enthält der zweite Abschnitt 31 in Abständen von 15 mm zueinander jeweils einen äußeren umlaufenden Vorsprung 34, 35, die als Ringe ausgeführt sind. Die umlaufenden Vorsprünge 34, 35 weisen eine Dicke von 1 mm auf, d.h. einen Radius von 0,5 mm. An der Austrittsöffnung 33 des zweiten Abschnitts 31, der 2 mm über den Dosendeckel 23 aus der Getränkedose 22 herausragt, befindet sich die Sicherheitskappe 25 oder Hebellasche, durch deren Anheben die Getränkedose 22 geöffnet wird.

Die Darstellung in Fig. 5 zeigt eine schematische Darstellung des Getränkebehältnisses 22 mit dem darin befindlichen Trinkhalm 26 gemäß Fig. 4.

Die Darstellung in Fig. 5 zeigt dabei den Trinkhalm 26 gemäß der zweiten Ausführungsform in seiner Verschlussstellung. In der Verschlussstellung des Trinkhalmes 26, in welcher der zweite Abschnitt 31 auf dem Boden 28 des ersten Abschnitts 27 aufsteht, wird die Eintrittsöffnung 32 des zweiten Abschnitts 31 durch den Boden 28 des ersten Abschnitts 27 verschlossen. Zugleich verschließt die Mantelfläche des zweiten Abschnitts 31 die Eintrittsöffnung 30 des ersten Abschnitts 27, d.h. die Ausnehmung 30a.

Um die Getränkedose 22 zu öffnen und den Trinkhalm 26 in seine Trinkstellung zu überführen, wird die Sicherheitskappe 25 angehoben. Hiernach wird der zweite Abschnitt 31 zum Trinkgenuss in axialer Richtung des Trinkhalms 26 herausgezogen. Infolgedessen werden die zwei äußeren umlaufenden Vorsprünge 34, 35 an dem zweiten Abschnitt 31, die jeweils in 15 mm Abständen voneinander an dem zweiten Abschnitt 31 fixiert sind, auch in axialer Richtung nach oben gezogen. Diese Vorsprünge 34, 35 dienen einerseits für die stabile Halterung des zweiten Abschnitts 31 des Trinkhalmes 26 während der Nutzung und andererseits verhindern sie, dass der Inhalt der Getränkedose 22 in dem ersten Abschnitt 27 höher ragt beziehungsweise aufsteigen kann, als bis dort, wo sich diese Vorsprünge 34, 35 befinden. Ferner bleibt der zweite bzw. obere Vorsprung 35 - vom Boden 28 aus betrachtet der Vorsprung 35, der sich in 30 mm Höhe oberhalb der Eintrittsöffnung 32 befindet - allerhöchstens dort hängen, wo der erste rohrförmige Abschnitt 27 einen Innendurchmesser von 6 mm hat. Dadurch wird der ringförmige Spalt zwischen dem ersten Abschnitt 27 und dem zweiten Abschnitt 31 abgedichtet.

Bei einem Trinkbedarf wird die Getränkedose 22 per Hebelfunktion mittels der Sicherheitskappe 25 geöffnet und der aus dem Dosendeckel 23 herausragende zweite Abschnitt 31 kann bis maximal 100 mm aus der Getränkedose 22 herausgezogen werden.

Um den Inhalt der Getränkedose 22 mehrfach genießen zu können, kann der zweite Abschnitt 31 wieder nach unten zum Boden 28 des ersten Abschnitt 27 in der Getränkedose 22 gedrückt werden. Beim Herunterdrücken des zweiten Abschnitts 31 wird dessen Austrittsöffnung 33 im Allgemeinen durch den Finger einer Person, die den Trinkhalm 26 benutzt, verschlossen, sodass sich im Inneren des zweiten Abschnitts 31 befindliche Luft vorübergehend nicht entweichen kann. Durch die Luft, die sich im Inneren des zweiten Abschnitts 31 befindet und mithilfe der beiden äußeren Vorsprünge 34, 35 wird die gesamte Flüssigkeit, die sich noch im Trinkhalm 26 befindet, dort heraus und wieder in die Getränkedose 22 hineingepresst, sodass der Trinkhalm 26 gänzlich frei von Flüssigkeit wird. Somit trifft das Ende des zweiten Abschnitts 31 auf den endseitigen Boden 28 des ersten Abschnitts 27, sodass alles dicht wird und sich der Trinkhalm 26 wieder in seiner Verschlussstellung befindet. Und wegen der beiden Vorsprünge 34, 35 kann auch keine Flüssigkeit mehr raus. Folglich kommt an dieser Stelle die Funktion des Trinkhalmes 26 zur Regulierung der Zuflussmenge zum Tragen. Mittels des als Sicherheitskappe 25 oder der Hebellasche ausgebildeten Verschlusselements lässt sich die Öffnungsstelle 24 im Dosendeckel 23 der Getränkedose 22 zumindest abdecken.

**Bezugszeichenliste**

| | | | |
|---|---|---|---|
| 1 | Trinkhalm | 28 | Boden |
| 2 | Erster Abschnitt | 29 | Austrittsöffnung |
| 3 | Zweiter Abschnitt | 30 | Eintrittsöffnung |
| 4 | Ausströmabschnitt | 30a | Ausnehmung |
| 5 | Boden | 31 | Zweiter Abschnitt |
| 6 | Austrittsöffnung | 32 | Eintrittsöffnung |
| 7 | Eintrittsöffnung | 33 | Austrittsöffnung |
| 7a | Ausnehmung | 34 | Radialer Vorsprung |
| 8 | Vorsprung | 35 | Radialer Vorsprung |
| 9 | Boden | | |
| 10 | Eintrittsöffnung | | |
| 10a | Ausnehmung | | |
| 11 | Austrittsöffnung | | |
| 12 | Längsachse | | |
| 13 | Radialer Vorsprung | | |
| 14 | Getränkebehältnis | | |
| 15 | Unterer Behälterteil | | |
| 16 | Oberer Behälterteil | | |
| 17 | Deckel | | |
| 18 | Aussparung | | |
| 19 | Gummikörper | | |
| 20 | Radialer Absatz | | |
| 21 | Durchtrittsöffnung | | |
| 22 | Getränkedose | | |
| 23 | Dosendeckel | | |
| 24 | Öffnungsstelle | | |
| 25 | Sicherheitsklappe | | |
| 26 | Trinkhalm | | |
| 27 | Erster Abschnitt | | |

## Patentansprüche

1. Getränkebehältnis (14) mit einem verschließbaren Innenraum und einem mit dem Innenraum verbundenen Trinkhalm (1), der zur Regulierung der Zuflussmenge eingerichtet ist, wobei der Trinkhalm (1) einen ersten rohrförmigen Abschnitt (2) und einen zweiten rohrförmigen Abschnitt (3) umfasst, welcher in den ersten Abschnitt (2) eingeführt und relativ zu diesem bewegbar ist, wobei der erste Abschnitt (2) und der zweite Abschnitt (3) jeweils an einem unteren Ende mit einer Eintrittsöffnung (7, 10) und an einem oberen Ende mit einer Austrittsöffnung (6, 11) versehen sind, **dadurch gekennzeichnet, dass** der erste Abschnitt (2) und der zweite Abschnitt (3) am unteren Ende jeweils einen geschlossenen Boden (5, 9) und unmittelbar oberhalb des geschlossenen Bodens (5, 9) jeweils eine sich abschnittsweise in Umfangsrichtung des ersten Abschnitts (2) bzw. des zweiten Abschnitts (3) erstreckende, als Eintrittsöffnung (7, 10) ausgebildete Ausnehmung (7a, 10a) mit korrespondierender Kontur aufweisen, wobei sich die Eintrittsöffnungen (7, 10) durch eine Relativbewegung des zweiten Abschnitts (3) um die Längsachse (12) des Trinkhalms (1) in eine Verschlussstellung des Trinkhalmes (1), in der die Eintrittsöffnungen (7, 10) des zweiten Abschnitts (3) und des ersten Abschnitts (2) durch die Mantelfläche des jeweils anderen Abschnitts (2, 3) des Trinkhalmes (1) verschlossen sind, in eine Trinkstellung des Trinkhalmes (1) überführen lassen, in welcher die Eintrittsöffnungen (7, 10) einander zumindest abschnittsweise überlappen, um einen Durchfluss durch den Trinkhalm (1) zu ermöglichen.

2. Getränkebehältnis (14) nach Anspruch 1, **dadurch gekennzeichnet, dass** die Ausnehmungen (7a, 10a) eine kreisförmige, ovale oder halbovale Form aufweisen.

3. Getränkebehältnis (14) nach Anspruch 1 oder 2, **dadurch gekennzeichnet, dass** sich die Ausnehmungen (7a, 10a) ausgehend von dem geschlossenen Boden (5, 9) in Längsrichtung des ersten und des zweiten Abschnittes (2, 3) erstrecken.

4. Getränkebehältnis (14) nach einem der Ansprüche 1 bis 3, **dadurch gekennzeichnet, dass** der erste Abschnitt (2) und der zweite Abschnitt (3) annähernd die gleiche Länge aufweisen.

5. Getränkebehältnis (14) nach einem der Ansprüche 1 bis 4, **dadurch gekennzeichnet, dass** unterhalb der Austrittsöffnung (6) des ersten Abschnitts (2) zumindest ein radialer, nach innen gerichteter Vorsprung (8) angeordnet ist.

6. Getränkebehältnis (14) nach Anspruch 5, **dadurch gekennzeichnet, dass** an dem zweiten Abschnitt (3) zumindest ein radialer, nach außen gerichteter Vorsprung (13) angeordnet ist, mit dem sich der zweite Abschnitt (3) nach seiner Einführung in den ersten Abschnitt (2) auf dessen radialem Vorsprung (8) abstützt.

7. Getränkebehältnis (14) nach Anspruch 5 oder 6, **dadurch gekennzeichnet, dass** zumindest der Vorsprung (13) des zweiten Abschnitts (3) als ein ringförmiges Element ausgeführt ist, welches auf den zweiten Abschnitt (3) aufschiebbar ist.

8. Getränkebehältnis (14) nach einem der vorhergehenden Ansprüche, **dadurch gekennzeichnet, dass** der Trinkhalm (1) an dem oberen Ende des zweiten Abschnitts (3) einen zumindest abschnittsweise gekrümmten Ausströmabschnitt (4) aufweist.

9. Getränkebehältnis (14) nach einem der vorhergehenden Ansprüche, **dadurch gekennzeichnet, dass** der erste Abschnitt (2) an einem Innenwandabschnitt des Getränkebehältnisses (14) angeordnet ist.

10. Getränkebehältnis (14) nach einem der vorhergehenden Ansprüche, **dadurch gekennzeichnet, dass** das Getränkebehältnis (14) einen unteren Behälterteil (15) und einen oberen Behälterteil (16) aufweist, wobei der untere Behälterteil (15) einen Außendurchmesser aufweist, der größer als ein Außendurchmesser des oberen Behälterteils (16) ist, so dass sich ein radialer Absatz (20) zwischen dem unteren und dem oberen Behälterteil (15, 16) ausbildet, in dem eine Durchtrittsöffnung (21) angeordnet ist, durch die der zweite Abschnitt (3) in den ersten Abschnitt (2) einführbar ist.

11. Getränkebehältnis (14) nach Anspruch 10, **dadurch gekennzeichnet, dass** benachbart zu der Durchtrittsöffnung (21) außenseitig an dem oberen Behälterteil (16) eine Aussparung (18) ausgebildet ist, in welcher der Ausströmabschnitt (4) des zweiten Abschnitts (3) des Trinkhalmes (1) ablegbar ist, wobei sich der Trinkhalm (1) in der den Durchfluss unterbrechenden Verschlussstellung befindet.

12. Getränkebehältnis (14) nach einem der einem der vorhergehenden Ansprüche, **dadurch gekennzeichnet, dass** der Trinkhalm (1) eine Ausgießfunktion besitzt.

13. Getränkebehältnis (14) nach einem der einem der vorhergehenden Ansprüche, **dadurch gekennzeichnet, dass** eine Drehbewegung des zweiten Abschnitts (3) um bis zu 180° erforderlich ist, um die beiden als Eintrittsöffnungen (7, 10) ausgebildeten Ausnehmungen (7, 10) des ersten Abschnitts (2) und des zweiten Abschnitts (3) aus der Verschlussstellung bis in eine deckungsgleiche Position in der Trinkstellung zu überführen, in welcher der maximale Durchfluss durch den Trinkhalm (1) erreicht wird.

14. Getränkebehältnis (14) nach einem der vorangehenden Ansprüche, **dadurch gekennzeichnet, dass** der erste Abschnitt (27) und der zweite Abschnitt (31) aus einem Kunststoff und/oder Aluminium bestehen.

15. Getränkebehältnis (14) nach einem der vorangehenden Ansprüche, **dadurch gekennzeichnet, dass** das Getränkebehältnis (14) als eine Getränkeflasche, ein Getränkekarton oder eine Getränkedose ausgebildet ist.

## Claims

1. Drinks container (14) having a closable interior space and a drinking straw (1), which is connected to the interior space and is designed to regulate the supply quantity, wherein the drinking straw (1) comprises a first tubular section (2) and a second tubular section (3), which is inserted into the first section (2) and can be moved relative to the same, wherein the first section (2) and the second section (3) are each provided, at a lower end, with an inlet opening (7, 10) and, at an upper end, with an outlet opening (6, 11), **characterized in that**, at the lower end, the first section (2) and the second section (3) each have a closed bottom (5, 9) and, immediately above the closed bottom (5, 9), they each have a correspondingly contoured aperture (7a, 10a), which partially extends in the circumferential direction of the first section (2) and of the second section (3), respectively, and is designed in the form of an inlet opening (7, 10), wherein the inlet openings (7, 10) can be transferred, by relative movement of the second section (3) about the longitudinal axis (12) of the drinking straw (1), into a closed position of the drinking straw (1), in which the inlet openings (7, 10) of the second section (3) and of the first section (2) are closed by the lateral surface of the respective other section (2, 3) of the drinking straw (1), and into a drinking position of the drinking straw (1), in which the inlet openings (7, 10) at least partially overlap one another, in order to allow flow through the drinking straw (1).

2. Drinks container (14) according to Claim 1, **characterized in that** the apertures (7a, 10a) are of a circular, oval or semi-oval shape.

3. Drinks container (14) according to Claim 1 or 2, **characterized in that** the apertures (7a, 10a) extend in the longitudinal direction of the first and of the second sections (2, 3), starting from the closed bottom (5, 9).

4. Drinks container (14) according to one of Claims 1 to 3, **characterized in that** the first section (2) and the second section (3) have approximately the same length.

5. Drinks container (14) according to one of Claims 1 to 4, **characterized in that** at least one radial, inwardly directed protrusion (8) is arranged beneath the outlet opening (6) of the first section (2).

6. Drinks container (14) according to Claim 5, **characterized in that** at least one radial, outwardly directed protrusion (13) is arranged on the second section (3) and, once it has been inserted into the first section (2), the second section (3) is thereby supported on the radial protrusion (8) of the first section.

7. Drinks container (14) according to Claim 5 or 6, **characterized in that** at least the protrusion (13) of the second section (3) is designed in the form of an annular element which can be pushed onto the second section (3).

8. Drinks container (14) according to one of the preceding claims, **characterized in that**, at the upper end of the second section (3), the drinking straw (1) has an at least partially curved outflow section (4).

9. Drinks container (14) according to one of the preceding claims, **characterized in that** the first section (2) is arranged on an inner-wall section of the drinks container (14).

10. Drinks container (14) according to one of the preceding claims, **characterized in that** the drinks container (14) has a lower container part (15) and an upper container part (16), wherein the lower container part (15) has an external diameter which is larger than an external diameter of the upper container part (16), and this results in the formation, between the lower and the upper container parts (15, 16), of a radial shoulder (20), in which is arranged a through-passage opening (21), through which the second section (3) can be inserted into the first section (2).

11. Drinks container (14) according to Claim 10, **characterized in that**, adjacent to the through-passage opening (21), the upper container part (16) has formed on its outside an aperture (18), in which the outflow section (4) of the second section (3) of the drinking straw (1) can be positioned, the drinking straw (1) being located in the flow-interrupting closed position.

12. Drinks container (14) according to one of the preceding claims, **characterized in that** the drinking straw (1) has a pouring-out function.

13. Drinks container (14) according to one of the preceding claims, **characterized in that** a rotary movement of the second section (3) by up to 180° is necessary in order for the two apertures (7, 10) of the first section (2) and of the second section (3), the apertures being in the form of inlet openings (7, 10), to be transferred from the closed position into a congruent state in the drinking position, in which the maximum flow through the drinking straw (1) is achieved.

14. Drinks container (14) according to one of the preceding claims, **characterized in that** the first section (27) and the second section (31) consist of a plastic material and/or aluminium.

15. Drinks container (14) according to one of the preceding claims, **characterized in that** the drinks container (14) is designed in the form of a drinks bottle, a drinks carton or a drinks can.

## Revendications

1. Récipient pour boissons (14) doté d'un espace intérieur refermable et d'une paille pour boisson (1) reliée à l'espace intérieur, laquelle est conçue pour réguler le débit, la paille pour boisson (1) comprenant une première partie tubulaire (2) et une deuxième partie tubulaire (3), laquelle est insérée dans la première partie (2) et est déplaçable par rapport à celle-ci, la première partie (2) et la deuxième partie (3) étant dotées respectivement d'une ouverture d'entrée (7, 10) à une extrémité inférieure et d'une ouverture de sortie (6, 11) à une extrémité supérieure, **caractérisé en ce que** la première partie (2) et la deuxième partie (3) présentent à l'extrémité inférieure respectivement un fond fermé (5, 9) et immédiatement au-dessus du fond fermé (5, 9) respectivement un évidement (7a, 10a) s'étendant dans certaines parties dans la direction périphérique de la première partie (2) ou de la deuxième partie (3) et réalisé sous forme d'ouverture d'entrée (7, 10), lequel évidement est doté d'un contour correspondant, les ouvertures d'entrée (7, 10) pouvant être transférées dans une position de boisson de la paille pour boisson (1) par un mouvement relatif de la deuxième partie (3) autour de l'axe longitudinal (12) de la paille pour boisson (1) dans une position de fermeture de la paille pour boisson (1), dans laquelle les ouvertures d'entrée (7, 10) de la deuxième partie (3) et de la première partie (2) sont fermées par la surface d'enveloppe de l'autre partie (2, 3) respective de la paille pour boisson (1), position de boisson dans laquelle les ouvertures d'entrée (7, 10) se chevauchent les unes les autres au moins dans certaines parties, afin de permettre un écoulement à travers la paille pour boisson (1).

2. Récipient pour boisson (14) selon la revendication 1, **caractérisé en ce que** les évidements (7a, 10a) présentent une forme circulaire, ovale ou semi-ovale.

3. Récipient pour boisson (14) selon la revendication 1 ou 2, **caractérisé en ce que** les évidements (7a, 10a) s'étendent à partir du fond fermé (5, 9) dans la direction longitudinale de la première et de la deuxième partie (2, 3) .

4. Récipient pour boisson (14) selon l'une des revendications 1 à 3, **caractérisé en ce que** la première partie (2) et la deuxième partie (3) présentent approximativement la même longueur.

5. Récipient pour boisson (14) selon l'une des revendications 1 à 4, **caractérisé en ce qu'**au moins une saillie (8) radiale, orientée vers l'intérieur, est disposée en dessous de l'ouverture de sortie (6) de la première partie (2).

6. Récipient pour boisson (14) selon la revendication 5, **caractérisé en ce qu'**au moins une saillie (13) radiale, orientée vers l'extérieur, est disposée sur la deuxième partie (3), saillie par laquelle la deuxième partie (3), après son insertion dans la première partie (2), repose sur sa saillie radiale (8).

7. Récipient pour boisson (14) selon la revendication 5 ou 6, **caractérisé en ce qu'**au moins la saillie (13) de la deuxième partie (3) est réalisée sous la forme d'un élément annulaire, lequel peut être enfilé sur la deuxième partie (3).

8. Récipient pour boisson (14) selon l'une des revendications précédentes, **caractérisé en ce que** la paille pour boisson (1) présente à l'extrémité supérieure de la deuxième partie (3) une partie d'évacuation (4) courbée au moins dans certaines parties.

9. Récipient pour boisson (14) selon l'une des revendications précédentes, **caractérisé en ce que** la première partie (2) est disposée sur une partie de paroi intérieure du récipient pour boissons (14).

10. Récipient pour boisson (14) selon l'une des revendications précédentes, **caractérisé en ce que** le récipient pour boissons (14) présente une partie inférieure de récipient (15) et une partie supérieure de récipient (16), la partie inférieure de récipient (15) présentant un diamètre extérieur qui est supérieur à un diamètre extérieur de la partie supérieure de récipient (16), de sorte qu'un épaulement radial (20) soit réalisé entre la partie inférieure de récipient et la partie supérieure de récipient (15, 16), épaulement dans lequel est disposée une ouverture de passage (21) à travers laquelle la deuxième partie (3) peut être insérée dans la première partie (2).

11. Récipient pour boisson (14) selon la revendication 10, **caractérisé en ce qu'**une cavité (18) est réalisée sur la partie supérieure de récipient (16) de manière adjacente à l'ouverture de passage (21) du côté extérieur, cavité dans laquelle la partie d'évacuation (4) de la deuxième partie (3) de la paille pour boisson (1) peut être déposée, la paille pour boisson (1) se trouvant dans la position de fermeture interrompant l'écoulement.

12. Récipient pour boisson (14) selon l'une des revendications précédentes, **caractérisé en ce que** la paille pour boisson (1) possède une fonction de versement.

13. Récipient pour boisson (14) selon l'une des revendications précédentes, **caractérisé en ce qu'**un mouvement rotatif de la deuxième partie (3) de jusqu'à 180° est nécessaire pour transférer les deux évidements (7, 10) réalisés sous forme d'ouvertures d'entrée (7, 10) de la première partie (2) et de la deuxième partie (3) hors de la position de fermeture jusqu'à une position en coïncidence dans la position de boisson, dans laquelle l'écoulement maximal à travers la paille pour boisson (1) est atteint.

14. Récipient pour boisson (14) selon l'une des revendications précédentes, **caractérisé en ce que** la première partie (27) et la deuxième partie (31) sont constituées d'une matière synthétique et/ou d'aluminium.

15. Récipient pour boisson (14) selon l'une des revendications précédentes, **caractérisé en ce que** le récipient pour boissons (14) est réalisé sous la forme d'une bouteille pour boissons, d'un carton pour boissons ou d'une boîte pour boissons.
